# EUROPÄISCHE PATENTSCHRIFT

(11) **EP 0 374 641 B1**
(45) Veröffentlichungstag und Bekanntmachung des Hinweises auf die Patenterteilung: **15.02.1995**
(21) Anmeldenummer: 89122722.5
(22) Anmeldetag: 08.12.1989
(51) Int. Cl.: G05F 1/45

(54) **Verfahren zur Ausregelung von Amplitudenschwankungen zweier um 90o el. phasenverschobener, alternierender, periodischer Signale beliebiger Phasenfolge und Schaltungsanordnung zur Durchführung des Verfahrens**
Method to suppress amplitude variations of two alternating, periodic signals in phase quadrature with a random phase sequence, and circuit arrangement to carry out the method
Procédure pour supprimer les variations d'amplitudes de deux signaux alternatifs, périodiques en quadrature avec séquence de phase aléatoire et circuit pour réaliser le procédé

(30) Priorität: 21.12.1988 DE 3843108
(43) Veröffentlichungstag der Anmeldung: 27.06.1990
(73) Patentinhaber: SIEMENS AKTIENGESELLSCHAFT, 80333 München (DE)
(72) Erfinder: Schweigert, Ralf, Dipl.-Ing. (FH), D-8523 Baiersdorf (DE)

(56) Entgegenhaltungen:
- US-A- 3 378 786
- US-A- 3 464 022
- US-A- 3 705 908
- US-A- 4 707 840
- ELECTRONIC DESIGN, 16. September 1982, Seiten 133-139; P. BURTON: "Denser CMOSDACs cut hardware, software"
- ELECTRICAL DESIGN NEWS, Band 31, Nr. 2, Januar 1986, Seiten 214-217; M. BILAC:"Program returns D/A input for new gain"
- PATENT ABSTRACTS OF JAPAN, Band 9, Nr. 277 (E-355)[2000], 6. November 1985;& JP-A-60 121 808
- Der Elektroniker, M.9, 1986

## Beschreibung

Verfahren zur Ausregelung von Amplitudenschwankungen zweier um 90° el. phasenverschobener, alternierender, periodischer Signale beliebiger Phasenfolge und Schaltungsanordnung zur Durchführung des Verfahrens

Die Erfindung bezieht sich auf ein Verfahren zur Ausregelung von Amplitudenschwankungen zweier um 90° el. phasenverschobener, alternierender, periodischer Signale beliebiger Phasenfolge, die jeweils pro Halbperiode mittig ein Amplitudenmaximum aufweisen und einer Schaltungsanordnung zur Durchführung des Verfahrens.

Bei der Erfassung von Wegstrecken, Drehzahlen oder Drehwinkeln werden im allgemeinen Sensorelemente eingesetzt, die zwei um 90° el. phasenverschobene, alternierende, periodische Signale liefern. Solche Signale können sinusförmig, trapezförmig oder dreieckförmig sein. Die Amplituden solcher Signale unterliegen dabei Exemplarstreuungen und sind im allgemeinen eine Funktion von der Temperatur oder der Frequenz oder der Versorgungsspannung oder von der Leitungslänge oder einer Kombination der aufgeführten Parameter. Dadurch schwanken die positiven und negativen Amplitudenwerte gleichmäßig. Es kann aber auch vorkommen, daß die positive und negative Amplitude unterschiedlich stark schwankt. In solch einem Fall sind die Signalwerte mit einer Offsetspannung überlagert, die auch eine Funktion von der Temperatur oder der Versorgungsspannung ist. Durch diese Amplitudenschwankungen von Sensorelementen können bei der Auswertung dieser Signalverläufe die erfaßten Wegstrecken, Drehzahlen oder Drehwinkeln fehlerbehaftet sein.

Aus der US-A-3 705 980 ist ein Verfahren zur Ausregelung von Amplitudenschwankungen zweier um 90° el. phasenverschobener, alternierender, periodischer Signale beliebiger Phasenfolge bekannt. Diese sinusförmigen Signale modulieren ein Trägersignal, wobei die beiden erzeugten amplitudenmodulierten Trägersignale zu einem Summensignal vereint werden. Dieses Summensignal wird gleichgerichtet und einem Subtrahierer zugeführt, der vom gleichgerichteten Summensignal ein Referenzsignal subtrahiert. Am Ausgang dieses Subtrahierers steht ein gebildetes Fehlersignal an, das die Amplitude des Trägersignals ändert. Wenn keine Amplitudenschwankungen bei den beiden sinusförmigen Signalen auftreten, ist das Fehlersignal Null. Treten Amplitudenschwankungen auf, so wird die Amplitude des Trägersignals mittels des erzeugten Fehlersignals so lange verändert, bis die beiden amplitudenmodulierten und gleichgerichteten Trägersignale wieder das Fehlersignal zu Null werden lassen.

Der Erfindung liegt nun die Aufgabe zugrunde, ein Verfahren bzw. eine Schaltungsanordnung zur Ausregelung von Amplitudenschwankungen zwweier um 90° el. phasenverschobener, alternierender, periodischer Signale anzugeben, das bzw. die unabhängig ist von der Frequenz der zu regelnden Signale.

Diese Aufgabe wird erfindungsgemäß dadurch gelöst, daß die Signale nach Durchlaufen von zugehörigen, die Signalamplitude korrigierenden Stellgliedern jeweils in Rechtecksignale gewandelt werden, aus denen mittels einer Logikschaltung Taktimpulse je nach Phasenfolge der Signale an der positiven bzw. negativen Flanke der Rechtecksignale generiert werden, daß der positive bzw. negative Amplitudenverlauf der ausgangsseitig der Stellglieder anstehenden, amplitudenkorrigierten Signale auf Unterschreitung einer unteren bzw. Überschreitung einer oberen Vergleichsspannung überwacht wird und daß bei Unterschreitung bzw. Überschreitung durch die Taktimpulse eine Vorrichtung zur Veränderung einer vorbestimmten Stellgröße des jeweiligen Stellgliedes mit dem Ziel aktiviert wird, die Amplitude der amplitudenkorrigierten Signale in den Bereich zwischen oberer und unterer Vergleichsspannung zurückzuführen.

Durch dieses Verfahren ist sichergestellt, daß unabhängig von der Phasenfolge, selbst bei Wechsel der Phasenfolge während des Betriebs, jeweils ein Taktsignal für die Vorrichtung zur Veränderung einer vorbestimmten Stellgröße eines Stellgliedes erzeugt wird, wodurch die Amplitude des Signals vergrößert bzw. verkleinert wird, sobald dessen Amplitude außerhalb eines vorgegebenen Vergleichswertebereichs liegt. Diese Taktimpulse werden genau bei Amplitudenmaximum der Signale erzeugt. Außerdem wird höchstens jeweils innerhalb einer Periode der Signale ein Taktsignal erzeugt, wenn die Signale jeweils ein Amplitudenmaximum aufweisen, wodurch eine einseitige Amplitudenbeeinflussung bei ständigem Wechsel der Phasenfolge vermieden wird. Durch die Bestimmung der Werte der Vergleichsspannungen wird der Vergleichswertebereich festgelegt. Durch die Polarität der Vergleichsspannung wird bestimmt, ob jeweils der positive oder negative Amplitudenverlauf der Signale überwacht wird. Somit kann man mit diesem Verfahren die Amplitudenschwankungen zweier um 90° el. phasenverschobener, alternierender, periodischer Signale beliebiger Phasenfolge, die jeweils pro Halbperiode mittig ein Amplitudenmaximum aufweisen, unabhängig von deren Frequenz ausregeln, so daß bei der anschließenden Auswertung dieser korrigierten Signale keine fehlerbehafteten Ergebnisse entstehen können.

Bei einer erfindungsgemäßen Schaltunganordnung zur Durchführung des Verfahrens werden die Signale mittels Stellglieder (8, 10) in amplitudenkorrigierte Signale (u_{A1}, u_{A2}) gewandelt, die jeweils einerseits einer Vorrichtung zur Überwachung des positiven bzw. negativen Amplitudenverlaufs und andererseits einem Komparator zugeführt sind, wobei die Ausgänge der Komparatoren mit jeweils einer Logikschaltung verknüpft sind, ist die Stellgröße jedes Stellgliedes mittels einer Vorrichtung zur Veränderung einer vorbestimmten Stellgröße einstellbar und sind die beiden Ausgänge jeder Vorrichtung zur Überwachung des positiven bzw. negativen Amplitudenverlaufs des Signals und ein Ausgang der Logikschaltung jeweils mit der Vorrichtung zur Veränderung eines vorbestimmten Verstärkungswertes verknüpft.

Vorteilhafte Ausgestaltungen der Logikschaltungen, der Vorrichtung zur Überwachung des Amplitudenverlaufs und der Vorrichtung zur Veränderung eines vorbestimmten Verstärkungswertes sind den Ansprüchen 4 bis 7 zu entnehmen.

Mit dieser Schaltungsanordnung ist es möglich, die Amplitudenschwankungen zweier um 90° el. phasenverschobener, alternierender, periodischer Signale beliebiger Phasenfolge, die jeweils pro Halbperiode mittig ein Amplitudenmaximum aufweisen, auszuregeln. Eine Amplitudenregelung ist selbst noch bei kleinen Frequenzen der Signale möglich. Dabei kann der Aufbau der Schaltungsanordnung durch zum Teil bekannte Schaltungselemente einfach aufgebaut werden.

Bei einer weiteren vorteilhaften Schaltungsanordnung sind die um 90° el. phasenverschobenen, alternierenden, periodischen Signale jeweils einer ersten und einer zweiten erfindungsgemäßen Schaltungsanordnung zur Durchführung des erfindungsgemäßen Verfahrens zugeführt. Dabei sind für ein Signal der beiden Signale die Vergleichswerte der Vorrichtungen zur Überwachung des Amplitudenverlaufs so vorbestimmt, daß bei diesem Signal mittels der ersten Schaltungsanordnung der positive Amplitudenverlauf und mittels der zweiten Schaltungsanordnung der negative Amplitudenverlauf überwacht wird. In Abhängigkeit der positiven und negativen Amplitudenschwankungen eines Signals erzeugt die erste bzw. die zweite Schaltungsanordnung jeweils eine Stellgröße für das jeweilige Stellglied. Diese Stellgrößenwerte werden außerdem einem Differenzglied mit nachgeschaltetem Digital-Analog-Wandler zugeführt. Der Ausgang des Digital-Analog-Wandlers ist mit einem Spannungsteiler verbunden, dessen Ausgang über einen Integrierer jeweils mit den beiden Schaltungsanordnungen verknüpft ist.

Sobald bei einem Signal der beiden um 90° el. phasenverschobenen Signale der positive Amplitudenverlauf betragsmäßig nicht mit dem negativen Amplitudenverlauf übereinstimmt, werden in den beiden Schaltungsanordnungen unterschiedliche Stellgrößenwerte für das jeweilige Stellglied erzeugt. Dadurch erscheint am Ausgang des Differenzgliedes ein Wert, der dem doppelten Offsetwert des Signals entspricht. Nach der Analogwandlung und der Halbierung mittels des Spannungsteilers erhält man den Offsetspannungswert eines Signals, der integriert und jeweils dem Stellglied der ersten und zweiten Schaltungsanordnung zugeführt wird, wodurch der Offsetspannungswert vom Istwert eines Signals subtrahiert wird.

Somit ist es durch eine Verdopplung der Schaltungsanordnung mit entsprechenden Vergleichswerten und mittels einer nachgeschalteten einfachen Verarbeitungsschaltung möglich, die Offsetspannung jeweils eines Signals der beiden um 90° el. phasenverschobenen Signale zu kompensieren. Diese Schaltungsanordnung zur Kompensation der Offsetspannung eines Signals ist dann empfehlenswert, wenn hohe Offsetwerte vorhanden sind, die sich im Betriebstemperaturbereich stark ändern.

Zur weiteren Erläuterung der Erfindung wird auf die Zeichnung Bezug genommen, in der ein Ausführungsbeispiel der Schaltungsanordnung zur Durchführung des Verfahrens zur Ausregelung von Amplitudenschwankungen zweier um 90° el. phasenverschobener Signale schematisch veranschaulicht ist.
- Figur 1: zeigt eine Schaltungsanordnung zur Durchführung des erfindungsgemäßen Verfahrens, in
- Figur 2: ist eine Ausführungsform der Logikschaltungen der beiden Kanäle der Schaltungsanordnung nach Figur 1 näher dargestellt, in
- Figur 3: sind zwei um 90° el. phasenverschobene Signale beliebiger Phasenfolge in einem Diagramm über der Kreisfrequenz ωt dargestellt, in den
- Figuren 4 und 5: ist jeweils ein Rechtecksignal der phasenverschobenen Signale nach Figur 3 in einem Diagramm über der Kreisfrequenz ωt veranschaulicht, die
- Figuren 6 bis 9: zeigen Ausgangssignale der einzelnen Gatter der Logikschaltungen nach Figur 2 jeweils in einem Diagramm über der Kreisfrequenz ωt, in den
- Figuren 10 und 11: ist jeweils ein Taktimpulse in einem Diagramm über der Kreisfrequenz ωt dargestellt, die
- Figuren 12 und 13: zeigen jeweils die amplitudengeregelten phasenverschobenen Signale in einem Diagramm über der Kreisfrequenz ωt, wobei einmal der positive und einmal der negative Amplitudenverlauf geregelt wird, und in
- Figur 14: ist eine Schaltungsanordnung zur Kompensation einer Offsetspannung eines Signals veranschaulicht.

In FIG 1 ist eine Schaltungsanordnung 2 zur Durchführung des erfindungsgemäßen Verfahrens zur Ausregelung von Amplitudenschwankungen zweier um 90° el. phasenverschobener, alternierender, periodischer Signale u_{S1} und u_{S2} belieibiger Phasenfolge dargestellt, die jeweils pro Halbperiode mittig ein Amplitudenmaximum aufweisen. Die beiden Signale u_{S1} und u_{S2} können dreieckförmig, trapezförmig oder sinusförmig und von einem Drehgeber erzeugt sein. Sinusförmige Signale u_{S1} und u_{S2} mit ändernder Phasenfolge sind in der FIG 3 in einem Diagramm über der Kreisfrequenz ωt dargestellt. Die Schaltungsanordnung 2 besteht aus zwei Kanälen 4 und 6, denen jeweils ein Signal u_{S1} bzw. u_{S2} zugeführt sind.

Der Kanal 4 bzw. 6 besteht aus einem Stellglied 8 bzw. 10, einer Vorrichtung 12 bzw. 14 zur Überwachung des Amplitudenverlaufs des Signals u_{S1} bzw. u_{S2}, einem Komparator 16 bzw. 18, einer Vorrichtung 20 bzw. 22 zur Veränderung einer vorbestimmten Stellgröße des Stellgliedes 8 bzw. 10 und einer Logikschaltung 24 bzw. 26. Dabei ist der Ausgang des Stellgliedes 8 bzw. 10 einerseits mit der Vorrichtung 12 bzw. 14 und andererseits mit dem Komparator 16 bzw. 18 verknüpt. Der Ausgang des Komparators 16 bzw. 18 ist entweder über einen Inverter 25 bzw. 27 oder direkt mit der Logikschaltung 24 bzw. 26 verbunden, deren Ausgang mit der Vorrichtung 20 bzw. 22 verknüpft ist.

Als Stellglied 8 bzw. 10 ist ein programmierbarer Verstärker, beispielsweise bekannt aus "der Elektroniker", 1986, M.9, Seiten 58 bis 62, vorgesehen, der einen Operationsverstärker 28 bzw. 30 enthält, dessen Ausgang über einen multiplizierenden Digital-Analog-Wandler 32 bzw. 34 auf seinen invertierenden Eingang rückgekoppelt ist. Am invertierenden Eingang steht das Signal u_{S1} bzw. u_{S2} an und kann eine Offsetzspannung u_{Off1} bzw. u_{Off2} zugeführt werden, wobei die Erzeugung dieser Offsetzspannung u_{Off1} ... bzw. u_{Off2} anhand der Figur 14 näher erläutert wird. Dem multiplizierenden Digital-Analog-Wandler 32 bzw. 34 ist ein Stellgrößenwert DV1₊/DV1₋bzw. DV2₊/DV2₋ von der Vorrichtung 20 bzw. 22 zuführbar. Außerdem ist dieser erzeugte Stellgrößenwert DV1₊/DV1₋ bzw. DV2₊/DV2₋einem Datenausgang 36 bzw. 38 zuführbar. Dieser Stellgrößenwert DV1₊/DV1₋ bzw. DV2₊/DV2₋ kann ein 8 Bit oder 12 Bit oder 16 Bit langes Digitalwort sein. Die Wortlänge ist abhängig von der Vorrichtung 20 bzw. 22 zur Veränderung eines vorbestimmten Stellgrößenwertes des als Stellglied verwendeten programmierbaren Verstärkers 8 bzw. 10. Durch die Steigerung der Wortlänge ändert sich auch die Auflösung des Vergleichswertebereichs der Vorrichtung 12 bzw. 14 zur Überwachung des Amplitudenverlaufs. Dabei kennzeichnet das Digitalwort DV1₊ bzw. DV2₊ einen Verstärkungswert, der in Abhängigkeit der Überwachung des positiven Amplitudenverlaufs des Signals u_{S1} bzw. u_{S2} erzeugt ist, wobei das Digitalwort DV1₋ bzw. DV2₋ einen Verstärkungswert kennzeichnet, der in Abhängigkeit der Überwachung des negativen Amplitudenverlaufs des Signals u_{S1} bzw. u_{S2} erzeugt ist. In Abhängigkeit dieses Wertes wird das Signal u_{S1} bzw. u_{S2} verstärkt und einerseits dem Komparator 16 bzw. 18 und andererseits der Vorrichtung 12 bzw. 14 zur Amplitudenüberwachung zugeleitet. Ebenfalls wird das am Ausgang des programmierbaren Verstärkers 8 bzw. 10 anstehende amplitudenkorrigierte Signal u_{AS1} bzw. u_{AS2} einem Ausgang 40 bzw. 42 der Schaltungsanordnung 2 zugeführt. Der Komparator 16 bzw. 18 wandelt das amplitudenkorrigierte Signal u_{AS1} bzw. u_{AS2} in ein Rechtecksignal u_{RS1} bzw. u_{RS2} um, das in der Figur 4 bzw. 5 in einem Diagramm über der Kreisfreqeunz ωt dargestellt ist. Als programmierbarer Verstärker 8 bzw. 10 kann auch ein im Handel erhältliches Bauelement verwendet werden.

Als Vorrichtung 12 bzw. 14 zur Amplitudenüberwachung kann ein Fensterkomparator vorgesehen sein. Aus Tietze/Schenk "Halbleiter-Schaltungstechnik", 6. Auflage, Seite 180, ist ein Fensterkomparator bekannt. Der Fensterkomparator vergleicht das Signal u_{AS1} bzw. u_{AS2} mit den Vergleichsspannungen ∓US₊ und ∓US₋, die einen Vergleichswertebereich festlegen. Dabei kennzeichnet ∓US₊eine obere und ∓US₋ eine untere Vergleichsspannung. Die Vorzeichen der Vergleichsspannungen +US₊, +US₋, -US₊ und -US₋ geben an, ob der positive oder der negative Amplitudenverlauf des Signals u_{AS1} bzw. u_{AS2} überwacht wird. Am Ausgang des Fensterkomparators 12 bzw. 14 stehen folgende zwei Signale an: Signal U̅/D und Signal E̅N̅. Solange das Signal E̅N̅ high ist, befindet sich das Amplitudenmaximum des Signals u_{AS1} innerhalb des durch die Vergleichsspannungen ∓ US₊ und ∓US₋ vorbestimmten Fensters, wodurch die Vorrichtung 20 bzw. 22, beispielsweise ein Vorwärts-Rückwärtszähler, gesperrt bleibt. Sobald das Signal E̅N̅ low wird, ein Anzeichen dafür, daß das Amplitudenmaximum des Signals u_{AS}₁ bzw. u_{AS2} aus dem vorbestimmten Fenster gewandert ist, wird der Vorwärts-Rückwärtszähler aktiviert und das Signal U̅/D bestimmt, ob der Zähler beim nächsten von der Logikschaltung 24 bzw. 26 erzeugtem Taktimpuls u_{CL1} bzw. u_{CL2} inkrementiert bzw. dekrementiert. Das vom Fensterkomparator erzeugte zweite Signal U̅/D zeigt an, ob das Amplitudenmaximum des Signals u_{AS1} bzw. u_{AS2} oberhalb der oberen Vergleichsspannung ∓US₊ oder unterhalb der unteren Vergleichsspannung ∓US₋ ist. Der Vorwärts-Rückwärtszähler 20 bzw. 22 kann mittels eines Digitalwortes DVA₁ bzw. DVA₂ auf einen vorbestimmten Zählerstand gesetzt werden, wobei dieses Digitalwort DVA₁ bzw. DVA₂ von einem Mikroprozessor einer übergeordneten Steuerung bereitgestellt werden kann.

Die Figur 2 zeigt den inneren Aufbau der Logikschaltung 24 und 26. Die Logikschaltung 24 bzw. 26 enthält drei UND-Gatter 44, 48 und 52 bzw. 46, 50 und 54, ein ODER-Gatter 56 bzw. 58 und ein EXOR-Gatter 60 bzw. 62. Dabei sind die Ausgänge der drei UND-Gatter 44, 48 und 52 bzw. 46, 50 und 54 mit den Eingängen des ODER-Gatters 56 bzw. 58, dem das EXOR-Gatter 60 bis 62 nachgeschaltet ist, verknüpft. Das Ausgangssignal u₀₁ bzw. u₀₂ des ODER-Gatters 56 bzw. 58, dargestellt in einem Diagramm über der Kreisfrequenz ωt in der Figur 9, ist rückgekoppelt auf einen ersten Eingang des ersten und dritten UND-Gatters 44 und 52 bzw. 46 und 54, wobei dem zweiten Eingang des ersten UND-Gatters 44 bzw. 46 das Rechtecksignal u_{RS1} bzw. u_{RS2} zugeführt ist. Außerdem ist das Rechtecksignal u_{RS1} bzw. u_{RS2}, dargestellt in einem Diagramm über der Kreisfrequenz ωt in der Figur 4 bzw. 5, einem zweiten Eingang mit Negation des zweiten UND-Gatter 48 bzw. 50 zugeführt, dessen erstem Eingang das Rechtecksignal u_{RS2} bzw. u_{RS}₁ zugeführt ist. Dem zweiten Eingang des dritten UND-Gatters 52 bzw. 54 ist das Rechtecksignal u_{RS2} bzw. u_{RS1} zugeführt, das ebenfalls dem zweiten Eingang des EXOR-Gatters 60 bzw. 62 zugeführt ist. Die Ausgangssignale u_{U11}, u_{U21} und u_{UG1} bzw. u_{U21}, u_{U22} und u_{UG2} der UND-Gatter 44 , 48 und 52 bzw. 46, 50 und 54 sind jeweils in einem Diagramm über der Kreisfrequenz ωt in den Figuren 8, 7 und 6 dargestellt. Durch diesen Aufbau der Logikschaltung 24 bzw. 26 wird aus den Rechtecksignalen u_{RS1} und u_{RS2} ein Taktimpuls u_{CL1} bzw. u_{CL2} erzeugt, das je nach Phasenfolge der Rechtecksignale u_{RS1} und u_{RS2} an der positiven bzw. negativen Flanke des Rechtecksignals u_{RS2} bzw. u_{RS1} generiert wird. Dadurch ist sichergestellt, daß unabhängig von der Phasenfolge der Signale u_{S1} bzw. u_{S2}, selbst bei Wechsel der Phasenfolge während des Betriebs, gekennzeichnet durch die Punkte P₁ bzw. P₂ in den Figuren 3 bis 11, ein Taktimpuls u_{CL1} bzw. u_{CL2} beim Maximum des Signals u_{S1} bzw. u_{S2} und damit natürlich auch im aktiven Bereich des Vorwärts-Rückwärtszählers erzeugt wird. Für die einwandfreie Funktion der Amplitudenregelung ist es wichtig, daß bei ständigem Wechsel der Phasenfolge nur ein Taktimpuls u_{CL1} bzw. u_{CL2} innerhalb einer Periode des Signals u_{S1} bzw. u_{S2} erzeugt wird, wodurch keine einseitige Amplitudenbeeinflussung erfolgen kann. Somit ist sichergestellt, daß die Abtastung der Amplituden bei beiden Signalen u_{S1} und u_{S2} abwechselnd erfolgt.

Das dritte UND-Catter 52 bzw. 54 der Logikschaltung 24 bzw. 26 trägt nicht direkt zur Funkticn der Logikschaltung 24 bzw. 26 bei, sondern stellt ein sogenanntes Anti-Hazard-Glied dar. Dieses Anti-Hazard-Glied soll verhindern, daß sogenannte Glitches, die bei fast gleichzeitiger Änderung mehrerer Eingangssignale entstehen können, entstehen. Da die Eingangssignale u_{U11} und u_{U21} des ODER-Gatters 56 bzw. die Eingangssignale u_{U21} und u_{U22} des ODER-Gatters 58, bedingt durch die Gatterlaufzeiten des ersten und zweiten UND-Gatters 44 und 48 bzw. 46 und 50, sich fast gleichzeitig ändern können, kann das Ausgangssignal u₀₁ bzw. u₀₂ des ODER-Gatters 56 bzw. 58 kurzzeitig seinen Zustand ändern, wodurch ein Fehlverhalten des nachfolgenden EXOR-Gatters 60 bzw. 62 hervorgerufen werden kann. Das dritte UND-Gatter 52 bzw. 54 der Logikschaltung 24 bzw. 26 verhindert ein derartiges Fehlverhalten, verursacht durch unterschiedliche Gatterlaufzeiten der UND-Gatter 44 und 48 bzw. 46 und 50, in dem es ein Signal u_{UG1} bzw. u_{UG2} erzeugt, das das Ausgangssignal u₀₁ bzw. u₀₂ während der fast gleichzeitigen Statusänderung seiner Eingangssignale u_{U11} und u_{U21} bzw. u_{U21} und u_{U22} auf high-Zustand hält.

In den Figuren 10 und 11 sind die von den Logikschaltungen 24 und 26 erzeugten Taktimpulse u_{CL1} und u_{CL2} in einem Diagramm über der Kreisfrequenz ωt dargestellt. Das Taktimpuls u_{CL1} bzw. u_{CL2} wird jeweils während einer Periode des Signals u_{S1} bzw. u_{S2}, wobei die einzelnen Perioden des Signals u_{S1} bzw. u_{S2} durch T1, T2 und T3 gekennzeichnet sind, genau zum positiven Amplitudenmaximum generiert. Während der zweiten Periode T2 - T1 wird kein Taktimpuls u_{CL2} erzeugt, da die Phasenfolge der Signale u_{S1} und u_{S2} zum Zeitpunkt P1 wechselte, bevor das Signal u_{S2} sein positives Amplitudenmaximum erreicht hat.

Anhand der Figur 12 ist die Funktionsweise der Schaltungsanordnung 2 gemäß Figur 1 näher erläutert. Während der ersten Periode wird das Signal U_{AS}₁ und u_{AS2} abgetastet, d.h. es wird mittels des Fensterkomparators 12 und 14 festgestellt, wo sich die positive Amplitude bzw. das positive Amplitudenmaximum befindet. Es wird festgestellt, daß das Amplitudenmaximum unterhalb der unteren Vergleichsspannung +US₋ liegt. Dadurch ist das Signal E̅N̅ im low-Zustand, wodurch der Zähler 20 und 22 aktiviert wird und durch das Signal U̅/D auf Vorwärtszählen gesetzt wird. Zum Zeitpunkt des Amplitudenmaximums des Signals u_{AS1} und des Signals u_{AS2} generiert die Logikschaltung 24 und 26 ein Taktimpuls u_{CL1} und u_{CL2}, wodurch der Zählerstand der aktiven Vorwärts-Rückwärtszählers 20 und 22, dargestellt durch eine 8-stellige oder 16-stellige Bitkombination, am niederwertigsten Bit (LSB) sich um 1 Bit erhöht wird. Dadurch ändert sich entsprechend der Wert der Verstärkung des programmierbaren Verstärkers 8 und 10, wodurch der Wert der Amplitude der Signale u_{AS1} und u_{AS2} größer wird. In jeder Periode wird das Signal u_{AS1} und u_{AS2} nacheinander abgetastet und in Abhängigkeit dieses Ergebnisses der Wert der Amplitude des Signals u_{As1} und u_{AS2} entsprechend geändert. Das Fenster (+US₊) -(+US₋) des Fensterkomparators 12 bzw. 14 hat wenigstens eine Breite von zwei LSB, wobei betragsmäßig das Fenster vom verwendeten Vorwärts-Rückwärtszähler 20 bzw. 22 abhängt.

In Figur 13 sind die Signale u_{AS1} und u_{AS2} in einem Diagramm über der Kreisfrequenz ωt dargestellt, wobei zum Zeitpunkt des negativen Amplitudenmaximums der Verstärkungswert des programmierbaren Verstärkers 8 und 10 generiert wird. Dazu sind jeweils dem Fensterkomparator 12 und 14 die Vergleichsspannungen -US₊ und -US₋ zugeführt, wodurch der Fensterkomparator 12 bzw. 14⁺ die negative Amplitude des Signals u_{AS1} bzw. u_{AS2} überwachen kann.

Damit auch zu den negativen Amplitudenmaxima der Signale u_{AS1} und u_{AS2} Taktimpulse u̅_{CL1} und u̅_{CL2} generiert werden, sind die Ausgänge der Komparatoren 16 und 18 jeweils über einen Inverter 25 und 27 mit der Logikschaltung 24 und 26 verbunden.

In Figur 14 ist eine Schaltungsanordnung zur Regelung der Offsetspannung des Signals u_{S1} bzw. u_{S2} dargestellt. Dabei besteht die Schaltungsanordnung aus der Schaltungsanordnung 2 und einer Schaltungsanordnung 2′, deren Datenausgänge einem Differenzglied 64 zugeführt sind. Der Ausgang des Differenzgliedes 64 ist über einen Digital-Analog-Wandler 66 mit einem Spannungsteiler 68 verknüpft, dessen Ausgang über einen Integrierer 70 mit einem Offseteingang der Schaltungsanordnung 2 und 2′ verknüpft ist. Die Schaltungsanordnung 2′ entspricht vom Aufbau der Schaltungsanordnung 2. Der Unterschied dieser beiden Schaltungsanordnungen 2 und 2′ liegt bei den Vergleichsspannungen +US₊, +US₋, -US₊ und -US₋. Wenn beispielsweise das Signal u_{S1} mit einer Offsetspannung U_{Off1} versehen ist, so sind den Fensterkompensatoren 12 und 14 der Schaltungsanordnung 2 die Vergleichsspannungen +US₊ und +US₋ zugeführt und die Ausgänge der Komparatoren 16 und 18 sind direkt mit den Logikschaltungen 24 und 26 verknüpft. Den entsprechenden Fensterkomparatoren der Schaltungsanordnung 2′ sind die Vergleichsspannungen -US₊ und -US₋zugeführt und die Ausgänge der entsprechenden Komparatoren sind über Inverter mit den Logikschaltungen verknüpft. Da beispielsweise das Signal u_{S1} mit einer Offsetspannung U_{Off1} behaftet ist, wird jeweils der Datenausgang des ersten Kanals der Schaltungsanordnung 2 und 2′, an dem ein Daten-Wort DV1+ bzw. DV1₋ ansteht, mit dem Differenzglied 64 verbunden. Dieses Differenzglied 64 bildet die Differenz DV1₋ - DV1₊ bzw. wenn das Signal u_{S2} mit einer Offsetspannung U_{Off2} behaftet ist, die Differenz DV2₋ - DV2₊. Die in digitaler Form gebildete Differenz, die dem doppelten Offsetwert des Signals u_{S1} bzw. u_{S2} entspricht, wird in einem analogen Wert gewandelt. Mittels des Spannungsteilers 68 erhält man den Offsetspannungswert U_{Off1} bzw. U_{Off2} des Signals u_{S1} bzw. u_{S2}, der über den Integrator 70 einem Offseteingang des programmierbaren Verstärkers 8 bzw. 10 der Schaltungsanordnung 2 und einem entsprechenden programmierbaren Verstärker der Schaltungsanordnung 2′ zugeführt wird. Die Verstärker bilden dann die Differenz u_{S1} -U_{Off1} bzw. u_{S2} -U_{Off2}. Durch diese Schaltungsanordnung können hohe Offsetspannungswerte, die durch Betriebstemperaturen sich wesentlich ändern, kompensiert werden.

## Patentansprüche

1. Verfahren zur Ausregelung von Amplitudenschwankungen zweier um 90°el. phasenverschobener, alternierender, periodischer Signale (u_{S1},u_{S2}) beliebiger Phasenfolge, die jeweils pro Halbperiode mittig ein Amplitudenmaximum aufweisen, **dadurch gekennzeichnet**, daß die Signale (u_{S1},u_{S2}) nach Durchlaufen von zugehörigen, die Signalamplitude korrigierenden Stellgliedern (8,10) jeweils in Rechtecksignale (u_{RS1},u_{RS2}) gewandelt werden, aus denen mittels einer Logikschaltung (24 bzw.26) Taktimpulse (u_{CL1} bzw. u_{CL2}) je nach Phasenfolge der Signale (u_{S1},u_{S2}) an der positiven bzw. negativen Flanke der Rechtecksignale (u_{RS1}, U_{RS2}) generiert werden, daß der positive bzw. negative Amplitudenverlauf der ausgangsseitig der Stellglieder (8,19) anstehenden, amplitudenkorrigierten Signale (u_{AS1},u_{AS2}) auf Unterschreitung einer unteren bzw. Überschreitung einer oberen Vergleichsspannung (±US₋ bzw. ±US₊) überwacht wird und daß bei Unterschreitung bzw. Überschreitung durch die Taktimpulse (u_{CL1} bzw. u_{CL2}) eine Vorrichtung (20,22) zur Veränderung einer vorbestimmten Stellgröße des jeweiligen Stellgliedes (8,10) mit dem Ziel aktiviert wird, die Amplituden der amplitudenkorrigierten Signale (u_{AS1},u_{AS2}) in den Bereich zwischen oberer und unterer Vergleichsspannung (±US₋ bzw. ±US₊) zurückzuführen.

2. Schaltungsanordnung zur Durchführung des Verfahrens nach Anspruch 1, mit einer Schaltungsanordnung zur Ausregelung von Amplitudenschwankungen zweier um 90° el. phasenverschobener, alternierender, periodischer Signale (u_{S1},u_{S2}), die jeweils pro Halbperiode mittig ein Amplitudenmaximum aufweisen, **dadurch gekennzeichnet**, daß die Signale (u_{S1},u_{S2}) mittels Stellglieder (8,11) in amplitudenkorrigierte Signale (u_{AS1},u_{AS2}) gewandelt werden, die jeweils einerseits einer Vorrichtung (12,14) zur Überwachung des positiven bzw. negativen Amplitudenverlaufs und andererseits einem Komparator (16,18) zugeführt sind, wobei die Ausgänge der Komparatoren (16,18) mit einer Logikschaltung (24,26) verknüpft sind, daß die Stellgröße jedes Stellgliedes (8,10) mittels einer Vorrichtung (20,22) zur Veränderung einer vorbestimmten Stellgröße einstellbar ist und daß die beiden Ausgängen jeder Vorrichtung (12,14) zur Überwachung des positiven bzw. negativen Amplitudenverlaufs des Signals (u_{AS1} bzw. U_{AS2}) und ein Ausgang der Logikschaltung (24,26) jeweils mit einer Vorrichtung (20,22) zur Veränderung einer vorbestimmten Stellgröße verknüpft sind.

3. Schaltungsanordnung nach Anspruch 2 mit einer zweiten Schaltungsanordnung (2′) zur Ausregelung von Amplitudenschwankungen zweier um 90° el. phasenverschobener, alternierender, periodischer Signale (u_{S1},u_{S2}), die jeweils pro Halbperiode mittig einn Amplitudenmaximum aufweisen, wobei die amplitudenkorrigierten Signale (u_{AS1},u_{AS2}) jeweils einerseits einer Vorrichtung zur Überwachung des negativen bzw. des positiven Amplitudenverlaufs und andererseits einem Komparator zugeführt sind, deren Ausgänge mit einer Logikschaltung verknüpft sind, und wobei die Stellgröße jedes Stellgliedes mittels einer Vorrichtung zur Veränderung einer vorbestimmten Stellgröße einstellbar ist, deren Eingänge mit den Ausgängen der Vorrichtung zur Überwachung des negativen bzw. positiven Amplitudenverlaufes der Signale (u_{S1},u_{S2}) und mit einem Ausgang der Logikschaltung verbunden sind, **dadurch gekennzeichnet**, daß zur Regelung der Offsetspannung (u_{off1},u_{off2}) der Signale (u_{S1},u_{S2}) der positive Stellgrößenwert (DV1₊ bzw. DV2₊) der Vorrichtung (20 bzw. 22) zur Veränderung einer vorbestimmten Stellgröße der ersten Schaltungsanordnung (2) und der negative Stellgrößenwert (DV1₋ bzw. DV2₋) der Vorrichtung der zweiten Schaltungsanordnung (2′) zur Ausregelung von Amplitudenschwankungen einem Differenzglied (64) zugeführt ist, dessen Ausgang über einen Digital-Analog-Wandler (66) mit einem Spannungsteiler (68) verbunden ist, dessen Ausgang über einen Integrierer (70) mit Offseteingängen der besagten Schaltungsanordnung (2, 2′) verbunden ist.

4. Schaltungsanordnung nach Anspruch 2 oder 3, **dadurch gekennzeichnet**, daß die Logikschaltung (24 bzw. 26) drei UND-Gatter (44,48,50 bzw. 46,50, 54) enthält, deren Ausgänge mit einem ODER-Gatter (56 bzw.58) verbunden sind, dessen Ausgang einerseits mit einem EXOR-Gatter (60 bzw.62) und andererseits mit dem ersten und dritten UND-Gatter (44,52 bzw.46,54) verbunden ist, daß der erste Eingang der Logikschaltung (24 bzw.26) mit einem Eingang des ersten UND-Gatters (44 bzw. 46) und mit einem Eingang mit Negation des zweiten UND-Gatters (48 bzw. 50) und daß der zweite Eingang der Logikschaltung (24 bzw. 26) mit einem Eingang des zweiten UND-Gatters (48 bzw.50), des dritten UND-Gatters (50 bzw.52) und des EXOR-Gatters (60 bzw.62) verbunden ist, wobei der Ausgang des EXOR-Gatters (60 bzw.62) den Ausgang der Logikschaltung (24 bzw.26) bildet.

5. Schaltungsanordnung nach Anspruch 2 oder 3, **dadurch gekennzeichnet**, daß jeweils als Vorrichtung (12,14) zur Überwachung des positiven bzw. negativen Amplitudenverlauf ein Fensterkomparator vorgesehen ist, wobei die Werte der Vergleichsspannungen (US₊,US₋) positiv bzw. negativ sein können.

6. Schaltungsanordnung nach Anspruch 2 oder 3, **dadurch gekennzeichnet**, daß jeweils als Vorrichtung (20,22) zur Veränderung einer vorbestimmten Stellgröße ein Vorwärts-Rückwärtszähler vorgesehen ist.

7. Schaltungsanordnung nach Anspruch 2 oder 3,...**dadurch gekennzeichnet**, daß jeweils als Stellglied (8,10) ein programmierbarer Verstärker vorgesehen ist.

8. Schaltungsanordnung nach Anspruch 3, **dadurch gekennzeichnet**, daß der positive und negative Stellgrößenwert (DV1₊, DV1₋ bzw. DV2₊, DV₋) des Signals (u_{S1} bzw. u_{S2}) einem Multiplexer zuführbar ist, dessen Ausgang über einen Digital-Analog-Wandler (66) mit dem Spannungsteiler (68) verknüpft ist.

## Claims

1. Method for correcting amplitude variations of two alternating, periodic signals (u_{S1}, u_{S2}) in quadrature with a random phase sequence, each of which has per half period centrally an amplitude maximum, characterized in that the signals (u_{S1}, u_{S2}), after passing through appertaining actuators (8, 10) correcting the signal amplitude, are in each case converted into rectangular signals (u_{RS1}, u_{RS2}), from which, by means of a logic circuit (24 or 26), clock pulses (u_{CL1} or u_{CL2}) are in each case generated according to the phase sequence of the signals (u_{S1}, u_{S2}) at the positive or negative edge of the rectangular signals (u_{RS1}, u_{RS2}), in that the positive or negative amplitude characteristic of the amplitude-corrected signals (u_{AS1}, u_{AS2}) applied on the output side of the actuators (8, 19) is monitored for falling short of a lower reference voltage (±US₋) or the exceeding of an upper reference voltage (±US₊) and in that upon the falling short or the exceeding a device (20, 22) for changing a predetermined correcting variable of the respective actuator (8, 10) is activated by means of the clock pulses (u_{CL1} or u_{CL2}) with the aim of returning the amplitudes of the amplitude-corrected signals (u_{AS1}, U_{AS2}) into the region between the upper and lower reference voltage (±US₋ or ±US₊).

2. Circuit arrangement for carrying out the method according to claim 1, having a circuit arrangement for correcting amplitude variations of two alternating, periodic signals (u_{S1}, u_{S2}) in quadrature, each of which has per half period centrally an amplitude maximum, characterized in that the signals (u_{S1}, u_{S2}) are converted by means of actuators (8, 11) into amplitude-corrected signals (u_{AS1}, u_{AS2}) which are each supplied on the one hand to a device (12, 14) for monitoring the positive or negative amplitude characteristic and on the other hand to a comparator (16, 18), with the outputs of the comparators (16, 18) being linked to a logic circuit (24, 26), in that the correcting variable of each actuator (8, 10) can be adjusted by means of a device (20, 22) for changing a predetermined correcting variable and in that the two outputs of each device (12, 14) for monitoring the positive or negative amplitude characteristic of the signal (U_{AS1} or U_{AS2}) and an output of the logic circuit (24, 26) are in each case linked to a device (20, 22) for changing a predetermined correcting variable.

3. Circuit arrangement according to claim 2 having a second circuit arrangement (2′) for correcting amplitude variations of two alternating, periodic signals (u_{S1}, u_{S2}) in quadrature, each of which has per half period centrally an amplitude maximum, with the amplitude-corrected signals (u_{AS1}, U_{AS2}) in each case being supplied on the one hand to a device for monitoring the negative or the positive amplitude characteristic and on the other hand to a comparator, the outputs of which are linked to a logic circuit, and with the correcting variable of each actuator being adjustable by means of a device for changing a predetermined correcting variable, the inputs of which are connected to the outputs of the device for monitoring the negative or positive amplitude characteristic of the signals (u_{S1}, u_{S2}) and to an output of the logic circuit, characterized in that to control the offset voltage (u_{off1}, U_{off2}) of the signals (u_{S1}, u_{S2}) the positive correcting variable value (DV1₊ or DV2₊) of the device (20 or 22) for changing a predetermined correcting variable of the first circuit arrangement (2) and the negative correcting variable value (DV1₋ or DV2₋) of the device of the second circuit arrangement (2′) for correcting amplitude variations are supplied to a differential element (64), the output of which is connected by way of a digital-to-analog converter (66) to a voltage divider (68), the output of which is connected by way of an integrator (70) to offset inputs of said circuit arrangement (2, 2′).

4. Circuit arrangement according to claim 2 or 3, characterized in that the logic circuit (24 or 26) contains three AND gates (44, 48, 50 or 46, 50, 54), the outputs of which are connected to an OR gate (56 or 58), the output of which is connected on one side to an EX.OR gate (60 or 62) and on the other side to the first and third AND gate (44, 52 or 46, 54), in that the first input of the logic circuit (24 or 26) is connected to an input of the first AND gate (44 or 46) and to an input with negation of the second AND gate (48 or 50) and in that the second input of the logic circuit (24 or 26) is connected to an input of the second AND gate (48 or 50), the third AND gate (50 or 52) and the EX.OR gate (60 or 62), with the output of the EX.OR gate (60 or 62) forming the output of the logic circuit (24 or 26).

5. Circuit arrangement according to claim 2 or 3, characterized in that in each case a window comparator is provided as device (12, 14) for monitoring the positive or negative amplitude characteristic, whereby the values of the reference voltages (US₊, US₋) can be positive or negative.

6. Circuit arrangement according to claim 2 or 3, characterized in that in each case an up-down counter is provided as device (20, 22) for changing a predetermined correcting variable.

7. Circuit arrangement according to claim 2 or 3, characterized in that in each case a programmable amplifier is provided as actuator (8, 10).

8. Circuit arrangement according to claim 3, characterized in that the positive and negative correcting variable value (DV1₊, DV1₋ or DV2₊, DV₋) of the signal (u_{S1} or u_{S2}) can be supplied to a multiplexer, the output of which is linked by way of a digital-to-analog converter (66) to the voltage divider (68).

## Revendications

1. Procédé de suppression de fluctuations d'amplitude de deux signaux (U_{S1}, u_{S2}) périodiques, alternatifs et en quadrature l'un par rapport à l'autre et ayant une suite quelconque des phases et comportant chacun un maximum d'amplitude centré par demi-période, caractérisé en ce qu'on transforme les signaux (u_{S1}, u_{S2}), après qu'ils aient traversé des circuits (8,10) associés corrigeant l'amplitude des signaux respectivement en signaux rectangulaires (u_{RS1}, u_{RS2}), à partir desquels on génère, au moyen d'un circuit (Z4 ou Z6) logique des impulsions (u_{CL1} ou U_{CL2}) de cadence suivant la suite des phases des signaux (u_{S1}, u_{S2}) au front positif ou négatif des signaux rectangulaires (u_{RF1}, u_{RF2}), on contrôle la courbe positive ou négative de l'amplitude des signaux (u_{AS1}, U_{AS2}) corrigés en amplitude et disponibles côté sortie des circuits (8, 19) de réglage pour savoir si ils passent sous une tension de comparaison inférieure ou dépassent une tension de comparaison supérieure (±US₋ ou ±US₊) et, en cas de passage au-dessous ou au-dessus, un dispositif (20,22) destiné à modifier une grandeur prescrite réglante du circuit (8,10) de réglage est activé par les impulsions (U_{CL1} ou U_{CL2}) de cadence, dans le but de ramener les amplitudes des signaux (u_{AS1}, u_{AS2}) corrigés en amplitude dans la zone comprise entre les tensions supérieure et inférieure de comparaison (±US₋ ou ±US₊).

2. Montage pour mettre en oeuvre le procédé suivant la revendication 1, comportant un montage de suppression de fluctuations d'amplitude de deux signaux (u_{S1}, u_{S2}) périodiques alternatifs en quadrature l'un par rapport à l'autre et comportant chacun un maximum d'amplitude centré par demi-période,
caractérisé en ce que les signaux (u_{S1}, u_{S2}) sont transformés au moyen de circuits (8, 11) de réglage en signaux (u_{AS1}, U_{AS2}) corrigés en amplitude, lesquels sont chacun envoyés d'une part, à un dispositif (12, 14) de contrôle de la courbe positive ou négative de l'amplitude et d'autre part, à un comparateur (16, 18), les sorties des comparateurs (16, 18) étant combinées à un circuit (24, 26) logique, la grandeur réglante de chaque circuit (8, 10) de réglage est susceptible d'être réglée au moyen d'un dispositif (20, 22) destiné à modifier une grandeur prescrite réglante et les deux sorties de chaque dispositif (12, 14) destiné à contrôler la courbe positive ou négative d'amplitude du signal (u_{AS1} ou U_{AS2}) et une sortie du circuit logique (24, 26) sont chacune combinées à un dispositif (20, 22) destiné à modifier une grandeur prescrite réglante.

3. Montage suivant la revendication 2, comportant un second montage (2′) destiné à supprimer des fluctuations d'amplitude de deux signaux (u_{S1}, u_{S2}) périodiques alternatifs en quadrature l'un par rapport à l'autre et comportant chacun un maximum d'amplitude centré par demi-période, les signaux (u_{S1}, u_{S2}) corrigés en amplitude étant chacun envoyés d'une part à un dispositif destiné à contrôler la courbe négative ou la courbe positive de l'amplitude et d'autre part à un comparateur, dont les sorties sont combinées à un circuit logique, et la grandeur réglante de chaque circuit de réglage étant susceptible d'être réglée au moyen d'un dispositif, qui est destiné à modifier une grandeur prédéterminée réglante et dont les entrées sont reliées aux sorties du dispositif destiné à contrôler la courbe négative ou positive de l'amplitude des signaux (u_{S1}, u_{S2}) et à une sortie du circuit logique,
caractérisé en ce que, pour régler la tension (u_{off1}, u_{off2}) de décalage des signaux (u_{S1}, u_{S2}), la valeur positive (DV1₊ ou DV2₊) de la grandeur réglante du dispositif (20 ou 22) destiné à modifier une grandeur réglante prescrite du premier montage (2) et la valeur négative (DV1₋ ou DV2₋) de la grandeur réglante du dispositif du second montage (2′) destiné à supprimer des fluctuations d'amplitude sont envoyées à un circuit (64) de formation de différence, dont la sortie est reliée par un convertisseur numérique/analogique (66) à un diviseur (68) de tension, dont la sortie est reliée par un intégrateur (70) à des entrées de décalage desdits circuits (2, 2′).

4. Montage suivant la revendication 2 ou 3,
caractérisé en ce que le circuit logique (24 ou 26) comprend trois portes ET (44,48,50 ou 46,50,54), dont les sorties sont reliées à une porte OU (56 ou 58), dont la sortie est reliée d'une part à une porte OU-Exclusif (60 ou 62) et d'autre part à des première et troisième portes ET (44,52 ou 46,54), la première entrée du circuit logique (24 ou 26) est reliée à une entrée de la première porte ET (44 ou 46) et à une entrée avec inversion de la seconde porte ET (48 ou 50) et la seconde entrée du circuit logique (24 ou 26) est reliée à une entrée de la seconde porte ET (48 ou 50), de la troisième porte ET (50 ou 52) et de la porte OU-Exclusif (60, 62), la sortie de la porte OU-Exclusif (60 ou 62) formant la sortie du circuit logique (24 ou 26).

5. Montage suivant la revendication 2 ou 3,
caractérisé en ce qu'il est prévu, comme dispositif (12, 14) destiné à contrôler la courbe positive ou négative d'amplitude, un comparateur à fenêtre, les valeurs des tensions (US₊, US₋) de comparaison pouvant être positives ou négatives.

6. Montage suivant la revendication 2 ou 3,
caractérisé en ce qu'il est prévu, comme dispositif (20, 22) destiné à modifier une valeur prescrite réglante, un compteur - décompteur.

7. Montage suivant la revendication 2 ou 3, caractérisé en ce qu'il est prévu, comme circuit (8, 10) de réglage, un amplificateur programmable.

8. Montage suivant la revendication 3, caractérisé en ce que les valeurs positive et négative (DV1₊, DV1₋ ou DV2₊, DV2₋) de la grandeur réglante du signal (u_{S1}, u_{S2}) sont susceptibles d'être envoyées à un multiplexeur, dont la sortie est combinée par un convertisseur (66) numérique/ analogique au diviseur (68) de tension.
